# NEUE EUROPÄISCHE PATENTSCHRIFT

(11) **EP 1 169 179 B2**
(45) Veröffentlichungstag und Bekanntmachung des Hinweises auf die Entscheidung über den Einspruch: **14.11.2012**
(45) Hinweis auf die Patenterteilung: 11.06.2003
(21) Anmeldenummer: 00906137.5
(22) Anmeldetag: 09.03.2000
(51) Int. Cl.: B42D 15/10

(54) **AUFZEICHNUNGSTRÄGER UND VERFAHREN ZU SEINER HERSTELLUNG**
DATA CARRIER AND METHOD FOR PRODUCING SAME
SUPPORT DE DONNEES ET PROCEDE DE FABRICATION DUDIT SUPPORT

(30) Priorität: 07.04.1999 CH 64999; 06.10.1999 CH 182799
(43) Veröffentlichungstag der Anmeldung: 09.01.2002
(73) Patentinhaber: Trüb AG, CH-5001 Aarau (CH)
(72) Erfinder: CHRISTEN, Paul, CH-5000 Aarau (CH)
(74) Vertreter: Groner, Manfred
(86) Internationale Anmeldenummer: PCT/CH2000/000137
(87) Internationale Veröffentlichungsnummer: WO 2000/061379

(56) Entgegenhaltungen:
- EP-A- 0 013 557
- EP-A- 0 430 282
- EP-A2- 0 474 000
- WO-A-98/08691
- AU-B2- 488 652
- DE-A1- 2 451 732
- DE-A1- 2 512 552
- DE-A1- 3 932 505
- DE-A1- 3 942 663
- US-A- 4 597 814
- US-A- 4 773 677
- US-A- 5 658 411
- PATENT ABSTRACTS OF JAPAN vol. 1998, no. 10, 31. August 1998 (1998-08-31) & JP 10 119163 A (ASAHI GLASS), 12. Mai 1998 (1998-05-12)
- PATENT ABSTRACTS OF JAPAN vol. 1997, no. 6, 30. Juni 1997 (1997-06-30) & JP 09 054214 A (ASAHI GLASS), 25. Februar 1997 (1997-02-25)

## Beschreibung

Die Erfindung betrifft ein Verfahren nach Anspruch 1. Der Aufzeichnungsträger ist insbesondere eine Ausweis- oder Wertkarte mit wenigstens einer Kartenkörper bildenden Schicht und einer transparenten auflaminierten Deckschicht sowie wenigstens einem flächigen Sicherheitselement, das mit Sicherheitsinformationen, insbesondere holographischen oder kinegraphischen Informationen versehen ist.

Aufzeichnungsträger sind insbesondere als Ausweis- oder Wertkarten oder als sogenannte "Datapages" in Reisepässen bekannt. Zum Stand der Technik wird hier beispielsweise auf die DE 3048733 C, DE 3151407 C, DE 4134539 A, DE 3840729 C. und auf die EP 0,230,497 A verwiesen. Die US-A-5658 411 offenbart ein Verfahren zur Herstellung eines Laminates, das eine Ausweiskarte sein kann. Hierbei wird eine Schutzschicht auf ein Sicherheitselement auflaminiert. Das Sicherheitselement kann holographische Informationen enthalten und befindet sich auf der obersten Schicht eines Kartenkörpers. Dem Fachmann ist auch bekannt, dass die Fälschungssicherheit solcher Aufzeichnungsträger mit einem kinegraphischen oder holographischen Sicherheitselement wesentlich erhöht werden kann. Solche Sicherheitselemente werden beispielsweise mittels eines Heissprägeverfahrens auf den Aufzeichnungsträger aufgebracht. Hierbei sind die Sicherheitselemente unterseitig auf eine bandförmige Trägerfolie aufgedampft. Diese Sicherheitselemente werden mittels eines beheizten Stempels im Heissprägeverfahren übertragen. Nach dem Heissprägen wird die bandförmige Trägerfolie abgezogen. Die aufgedampfte Schicht ist eine ausserordentlich dünne Metallschicht, beispielsweise aus Aluminium. Es hat sich nun gezeigt, dass solche Sicherheitselemente durch Abnutzung oder sonstige Beanspruchung beschädigt werden und damit weitgehend Ihre Sicherheitfunktion verlieren. Um dies zu vermeiden ist es bekannt, das Sicherheitselement nach dem Aufprägen mit einem Lack zu überziehen. Ein solcher Schutzlack ist aber nicht bei allen Aufzeichnungsträgern geeignet und dieser nützt sich bei langjährigem Gebrauch ebenfalls ab.

Der Erfindung liegt die Aufgabe zugrunde, ein Verfahren der genannten Art zu schaffen, bei dem die Sicherheitsfunktion des Sicherheitselementes länger erhalten bleibt und der trotzdem kostengünstig herstellbar ist.

Die Aufgabe ist gemäss Anspruch 1 gelöst. Das nach dem erfindungsgemässen Verfahren hergestellte Sicherheitselement ist zwischen zwei miteinander laminierten Schichten angeordnet und mit einer Schutzschicht versehen ist, wobei wenigstens eine der laminierten Schichten eine transparente Deckschicht ist. Beim Aufzeichnungsträger ist das Sicherheitselement einlaminiert und damit gegen eine Beschädigung ausserordentlich geschützt. Die auf dem Sicherheitselement angeordnete Schutzschicht ermöglicht ein Einlaminieren des Sicherheitselementes ohne dass dieses beschädigt wird. Beim Einlaminieren ist das Sicherheitselement durch Wärme und auch durch mechanische Einwirkung beansprucht. Es hat sich nun gezeigt, dass mit einer Schutzschicht ein Einlaminieren möglich ist, ohne dass sich im ausserordentlich dünnen Sicherheitselement Risse und insbesondere Mikrorisse bilden. Das Sicherheitselement bleibt aufgrund der Schutzschicht klar und ohne Trübung und ist durch die transparente Dickschicht visuell gut erkennbar.

Die Schutzschicht ist eine Trägerfolie, auf welcher das Sicherheitselement aufgedampft worden ist. Solche Trägerfolien sind an sich bekannt und bestehen beispielsweise aus Polyester. Auf der Unterseite der aufgedampften Sicherheitselemente ist eine Siegelschicht aufgebracht. Mittels eines Heissiegelstempels, welcher mit einer zusätzlichen Stanzkontur versehen ist, wird das Sicherheitselement aus der Trägerfolie ausgestanzt und unter Hitzeeinwirkung auf eine Schicht aufgebracht. Im Gegensatz zum Stand der Technik bleibt die ausgestanzte Trägerfolie auf dem Sicherheitselement und ist Aufzeichnungsträger zwischen zwei Schichten einlaminiert. Die mit dem Sicherheitselement ausgestanzte Trägerfolie schützt das Sicherheitselement beim Einlaminieren gegen Beschädigung.

Nach einer Weiterbildung besteht die Schutzschicht aus einem Kunststoff, der sich mit der auflaminierten Schicht im wesentlichen nicht verbindet. Es hat sich überraschend gezeigt, dass eine solche lose Verbindung die Stabilität und Dauerhaftigkeit des Aufzeichnungsträger in keiner Weise beeinträchtigt.

Der nach dem Verfahren hergestellte Aufzeichnungsträger weist insbesondere Schichten aus Polycarbonat auf. Bei Aufzeichnungsträgern aus Polycarbonat war das Problem einer Beschädigung des Sicherheitselementes besonders gross, da dieses im Gegensatz zu einer Karte aus PVC nicht vertieft angeordnet und damit einem Abrieb besonders ausgesetzt ist. Polycarbonat eignet sich insbesondere für staatliche Ausweise, die während vielen Jahren gültig und im Gebrauch sein können und für welche solche Sicherheitselemente besonders wichtig sind. Beim Aufzeichnungsträger ist nun das Sicherheitselement gegen Beschädigung und auch gegen Missbrauch vollständig geschützt.

Beim erfindungsgemässen Verfahren wird wenigstens eine transparente Schicht auf eine weitere Schicht auf laminiert und ein flächiges und Sicherheitsinformationen tragendes Sicherheitselement aufgebracht. Erfindungswesentlich ist, dass das Sicherheitselement zwischen zwei Schichten einlaminiert wird und mit einer Schutzschicht versehen ist, die ebenfalls einlaminiert wird. Das Sicherheitselement wird vor dem Einlaminieren auf eine Trägerfolie aufgedampft. Diese Trägerfolie bleibt auf dem Schicherheitselement und bildet beim Einlaminieren die genannte Schutzschicht.

Eine besonders hohe Fälschungssicherheit wird dann erreicht, wenn gemäss seiner Weiterbildung das Sicherheitselement ein holographisches oder kinegraphisches Element ist. Ein wesentlicher Vorteil des erfindungsgemässen Verfahrens wird dahin gesehen, dass die Herstellung nicht aufwendiger ist als bisher.

Ausführungsbeispiele der Erfindung werden nachfolgend anhand der Zeichnung näher erläutert. Es zeigen:
- Figur 1: ein Schnitt durch einen Aufzeichnungsträger,
- Figur 2: ein vergrösserter Ausschnitt eines Aufzeichnungsträgers,
- Figur 3: schematisch das Aufbringen eines Sicherheitselementes mittels Heissprägen,
- Figur 4: schematisch eine Ansicht in Richtung des Pfeiles IV der Figur 3,
- Figur 5: schematisch die einzelnen Schichten eines Aufzeichnungsträgers und
- Figur 6: eine schematische Ansicht gemäss Figur 5 für eine Variante eines Aufzeichnungsträgers.

Der in Figur 1 im Schnitt gezeigte Aufzeichnungsträger 1 ist beispielsweise ein kartenförmiger staatlicher Ausweis oder beispielsweise eine Kreditkarte. Ein Kartenkörper C wird durch drei Schichten 3, 4 und 5 gebildet. Diese Schichten sind miteinander verbunden, beispielsweise und vorzugsweise durch ein Laminierverfahren. Diese Schichten 3, 4 und 5 bilden die Kernfolien und bestehen beispielsweise aus PVC oder Polycarbonat. Der Kartenkörper C kann auch aus weniger oder mehr Schichten bestehen. Eine obere Deckschicht 2 ist transparent und auf die Schicht 3 auflaminiert. Zwischen den Schichten 2 und 3 ist ein Sicherheitselement 8 einlaminiert, das gemäss Figur 2 zwischen einer Heissiegelschicht 3 und einer Schutzschicht 7 angeordnet ist.

Das Sicherheitselement 8 ist vorzugsweise ein kinegraphisches oder holographisches Element und wird beispielsweise durch eine auf die Schicht 7 aufgedampfte Metallschicht gebildet. Die Herstellung solcher Sicherheitselemente 8 ist an sich bekannt. Die Metallschicht ist beispielsweise eine Aluminiumschicht, es sind jedoch auch andere Metalle geeignet.

Das Sicherheitselement 8 ist mit der Heissiegelschicht 6 flächig fest mit der darunterliegenden Schicht 3 verbunden. Zwischen der Deckschicht 2 und der Schutzschicht 7 besteht jedoch keine im wesentlichen feste Verbindung. Die Kontaktfläche 14 gemäss Figur 2 bildet somit eine lose Verbindung zwischen der Schutzschicht 7 und der Deckschicht 2. Die Schutzschicht 7 ist wie die Deckschicht 2 ebenfalls transparent. Auf der Oberseite 16 des Aufzeichnungsträgers 1 ist somit das Sicherheitselement 8 visuell klar erkennbar. Erkennbar sind somit auch die auf dem Sicherheitselement 8 aufgebrachten Informationen 12 (Figur 4), also insbesondere holographische und kinegraphische Elemente, insbesondere Zeichen und bildliche Darstellungen. Anstelle einer einzigen Deckschicht 2 können auch mehrere Deckschichten vorhanden sein, die aber jeweils transparent sein sollten.

Die Figur 5 zeigt den Aufzeichnungsträger gemäss Figur 1, wobei die einzelnen Schichten auseinandergezogen sind. Beim Ausführungsbeispiel gemäss Figur 6 sind zwei Deckschichten 2 und 13 vorgesehen, und das Sicherheitselement 8 wird zwischen diese beiden Schichten einlaminiert.

Anhand der Figuren 3 und 4 wird nachfolgend das erfindungsgemasse Verfahren erläutert.

Die einzulaminierenden Sicherheitselemente 8 sind auf eine bandförmige Trägerfolie 7 aufgedampft. Die Trägerfolie 7 bildet mit den aufgedampften Sicherheitselementen 8 ein Band 9, das vorzugsweise eine Rolle bildet. Um die Sicherheitselemente 8 einzulaminieren, wird das Band 9 über einen Bogen 15 gezogen. Mittels eines Prägestempels 10 werden die Sicherheitselemente 8 aus dem Band 9 ausgestanzt und unter Wärmeeinwirkung auf den Bogen 15 aufgebracht. Die an der Unterseite des Sicherheitselementes 8 aufgebrachte Siegelschicht 6 wird hierbei in an sich bekannter Weise erwärmt und verbindet das Sicherheitselement 8 mit dem Bogen 15. An der Unterseite des Stempels 10 ist eine Schneidkante 10' angeordnet, mit welcher das Sicherheitselement 8 sowie der entsprechende Bereich der Trägerfolie 7 ausgestanzt werden. Nach dem Ausstanzen ist im Band 9 entsprechend ein Durchbruch 11 vorhanden, wie dies in Figur 3 ganz rechts angedeutet ist. Wesentlich ist nun, dass nach dem Heissiegeln der ausgestanzte Bereich 7' der Trägerfolie auf dem ausgestanzten Sicherheitselement 8' verbleibt, wie dies ebenfalls in Figur 3 ganz rechts angedeutet ist. Der Bogen 15 ist so gross gewählt, dass mehrere solche Sicherheitselemente 8' im Abstand zueinander aufgebracht und mehrere Aufzeichnungsträger 1 aus dem Bogen 15 ausgestanzt werden können. Ist der Bogen 15 mit sämtlichen vorgesehenen Sicherheitselementen 8' versehen, so werden auf und unter diesem Bogen die weiteren vorgesehenen Bogen auflaminiert. Schliesslich werden aus den miteinander verbundenen Bögen die Aufzeichnungsträger 1 ausgestanzt. Der Bogen 15 bildet hierbei die Schichten 3 des ausgestanzten Aufzeichnungsträger 1.

## Patentansprüche

1. Verfahren zur Herstellung eines Aufzeichnungsträgers, insbesondere einer Ausweis- oder Wertkarte, wobei wenigstens eine transparente Schicht (2) auf eine weitere Schicht (3) auflaminiert und ein flächiges und Sicherheitsinformationen (A) tragendes Sicherheitselement (8) aufgebracht wird, **dadurch gekennzeichnet, dass** mit einem eine Stanzkontur versehenen Heisspräge- oder Heisssiegelstempel (10) das Sicherheitselement (8) aus einem eine Trägerfolie (7) aufweisenden Band (9) ausgestanzt und mit der ausgestanzten Trägerfolie (7) auf die weitere Schicht (3) aufgebracht wird, wobei eine an einer Unterseite des Sicherheitselements (8) aufgebrachte Siegelschicht (6) durch den Heisspräge- oder Heisssiegelstempel (10) erwärmt wird und diese Präge- oder Siegelschicht (6) das Sicherheitselement (8) mit der weiteren Schicht (3) verbindet und dass das Sicherheitselement (8) zusammen mit der ausgestanzten Trägerfolie (7) zwischen der transparenten Schicht (2) und der weiteren Schicht (3) einlaminiert wird und mit der Trägerfolie (7) als Schutzschicht versehen ist, die ebenfalls einlaminiert wird.

2. Verfahren nach Anspruch 1, **dadurch gekennzeichnet, dass** das Sicherheitselement (8) auf die Trägerfolie (7) aufgedampft ist.

3. Verfahren nach Anspruch 2, **dadurch gekennzeichnet, dass** das Sicherheitselement (8) aus einem aufgedampften Metall besteht.

4. Verfahren nach einem der Ansprüche 1 bis 3, **dadurch gekennzeichnet, dass** das Sicherheitselement (8) ein holographisches oder kinegraphisches Element ist.

## Claims

1. Method for the manufacture of a data carrier, in particular an identification card or payment card, whereby at least one transparent layer (2) is laminated onto an additional layer (3) and a planar security element (8) that carries security information (A) is applied, **characterized in that** with a hot stamp or hot press stamp (10) having a punching contour said security element (8) is punched out of a band (9) having a carrier layer (7) and is applied with the punched carrier layer (9) onto the additional layer (3), wherein a sealing layer (6) that is arranged on a underside of the security element (8) is heated by said hot press stamp or hot seal stamp (10) and said press or sealing layer (6) connects the security element (8) with the additional layer (3), and **in that** the security element (8) is together with the punched carrier layer (7) laminated between the transparent layer (2) and the additional layer (3) and is provided with the carrier layer (7) as protective layer (7) which is also laminated.

2. Method as claimed in Claim 2, **characterized in that** the security element (8) is vapor deposited onto the carrier film (7).

3. Method as claimed in Claim 13, **characterized in that** the security element (8) is made of a vapor deposited metal.

4. Method as claimed in one of the Claims 11 to 14, **characterized in that** the security element (8) is a holographic or kinegraphic element.

## Revendications

1. Procédé pour la fabrication d'un support à dessin, en particulier une carte d'identité ou de prépaiement, dans lequel au moins une couche transparente (2) est laminée sur une autre couche (3), et un élément de sécurité (8) plat portant des informations de sécurité (A) est appliqué, **caractérisé en ce que** l'élément de sécurité (8) est découpé dans une bande (9) comportant une feuille de support (7), à l'aide d'un tampon de scellage ou de découpage à chaud (10) pourvu d'un contour de découpe, et appliqué sur l'autre couche (3) avec la feuille de support (7) découpée, dans lequel une couche de scellage (6) appliquée sur une face inférieure de l'élément de sécurité (8) est chauffée par le tampon de scellage ou de découpage à chaud (10), et cette couche de découpage ou de scellage (6) relie l'élément de sécurité (8) à l'autre couche (3), et **en ce que** l'élément de sécurité (8) est laminé, ensemble avec la feuille de support (7) découpée, entre la couche transparente (2) et l'autre couche (3), tout en étant pourvu de la feuille de support (7) comme couche de protection, celle-ci étant également laminée.

2. Procédé selon la revendication 1, **caractérisé en ce que** l'élément de sécurité (8) est appliqué sur la feuille de support (7) par vaporisation.

3. Procédé selon la revendication 2, **caractérisé en ce que** l'élément de sécurité (8) est constitué d'un métal appliqué par vaporisation.

4. Procédé selon l'une des revendications 1 à 3, **caractérisé en ce que** l'élément de sécurité (8) est un élément holographique ou cinégraphique.
